# EUROPÄISCHE PATENTANMELDUNG

(11) **EP 0 162 039 A1**
(43) Veröffentlichungstag der Anmeldung: **21.11.1985**
(21) Anmeldenummer: 85890090.5
(22) Anmeldetag: 03.04.1985
(51) Int. Cl.: A43B 5/04

(54) **Einrichtung zur Abstützung eines Fusses im Rist- und/oder Schienbeinbereich eines Schuhes**

(30) Priorität: 03.04.1984 AT 1130/84
(71) Anmelder: Koflach Sportgeräte Gesellschaft m.b.H, A-1010 Wien (AT)
(72) Erfinder: Hilgarth, Kurt, Dipl.-Ing., A-8010 Graz (AT)
(74) Vertreter: Haffner, Thomas M., Dr.

(57) **Zusammenfassung**

Die Einrichtung zur Abstützung eines Fusses im Rist-, Beuge- und/oder Schienbeinbereich eines Schuhes, insbesondere Skischuhes (1), weist eine verstellbare Stützplatte (14) im Ristbereich des Schuhes (1) auf. In Wirkverbindung mit der Stützplatte (14) ist ein Druckstück (9) vorgesehen, dessen Betätigungsglied als längenverstellbarer Hebel (6) mit einer Schwenkachse (7) quer zur Schuhlängsachse ausgebildet ist. Das Druckstück (9) wirkt dabei mit einem federblattartigen Element (13) zusammen, das an der Innenseite der Schale (2) bzw. des Schaftes angelenkt bzw. befestigt ist. Eines zweite Ausführungsform sieht die Ausbildung des Druckstücks (9) als federnde Klemme vor. Ebenso ist es möglich, dass der Fortsatz der Stützplatte (14) bzw. das federblattartige Element (13) ein sägezahnartiges Profil trägt, das mit dem Ende der Klemme in Eingriff bringbar ist.

## Beschreibung

Die Erfindung bezieht sich auf eine Einrichtung zur Abstützung eines Fußes im Rist-, Beuge- und/oder Schienbeinbereich eines Schuhes, insbesondere Skischuhes, mit einer relativ zur Schale des Schuhes abgestützten und in ihrer Lage verstellbaren Stützplatte, bei welcher ein im wesentlichen in Schuhlängsrichtung verlaufendes, mit der Stützplatte in Wirkverbindung bringbares Druckstück vorgesehen ist, dessen Betätigungsglied an der Außenseite der Schale liegt und dessen wirksame Länge verstellbar und einstellbar ist, das Betätigungsglied von einem schwenkbaren Hebel im Ristbereich der Schale gebildet ist, dessen Schwenkachse im wesentlichen quer zur Schuhlängsachse verläuft, der Hebel an seiner der Schale zugewandten Seite das Druckstück aufweist, welches mit der Stützplatte zusammenwirkt, und das Druckstück um eine zur Schwenkachse des Hebels parallele Achse schwenkbar am Hebel angelenkt ist.

Zur Fixierung des Fußes innerhalb der Schale eines Skischuhes ist es bereits bekanntgeworden, im Vorfuß bzw. Ristbereich flexible Platten, beispielsweise zwischen Schale und Innenschuh, anzuordnen, deren Höhenlage von außen an der Schale verstellbar ist. Zum Zweck der Verstellung dieser Ristplatten wurde bereits vorgeschlagen, Stellschrauben an der Außenseite der Schale anzuordnen. Es ist weiters bereits bekanntgeworden, derartige Ristplatten aus flexiblem Material mit Zuggliedern unter Verwendung von Schnallen gegen den Fuß bzw. den Innenschuh zu spannen. Mit diesen bekannten Einrichtungen war es bestenfalls möglich, den Sitz im Ristbereich zu verbessern oder aber den Fuß in Richtung zur Ferse zu ziehen. Eine Abstützung von Vorlagekräften, wie sie sich durch Verschwenken des Beines nach vorne ergeben, ist bei diesen bekannten Ausbildungen nicht ohne weiters möglich.

Die ältere Anmeldung EP-A 84 89 0229.2 zielt darauf ab, der Paßsitz innerhalb einer Schale zu verbessern und vor allen Dingen in dem Bereich eines Schuhes eine exakte Anpassung unc Abstützung der Vorlagekräfte zu erreichen, welchem erfahrungsgemäß den größten individuellen Schwankungei unterworfen ist. Die erfindungsgemäße Einrichtung zielt daheₗ vor allen Dingen darauf ab, eine exakte Abstützung unc Verbesserung des Haltes im unteren Schaftbereich zu bieten, um den oberen Schaftbereich von einschnürenden Anpassungskräften freihalten zu können. Zur Lösung dieser Aufgabe wird gemäß der EP-A 84 89 0229.2 vorgeschlagen, daß ein im wesentlichen in Schuhlängsrichtung verlaufendes, mit der Stützplatte in Wirkverbindung bringbares Druckstück vorgesehen ist, dessen Betätigungsglied an der Außenseite der Schale liegt und dessen wirksame Länge verstellbar und einstellbar ist. Dadurch, daß ein im wesentlichen in Schuhlängsrichtung verlaufendes Druckstück vorgesehen ist, welches in besonders stabiler Weise im Ristbereich einer geschlossenen Schale untergebracht sein kann, dessen wirksame Länge verstellbar und einstellbar ist, werden Abstützkräfte in Längsrichtung der Schale in die Schale eingeleitet und können auf diese Weise sicher von der Schale ohne nennenswerte Verformung derselben aufgenommen werden. Diese Konstruktion ist vor allen Dingen bei Skischuhen von besonderem Vorteil, bei welchen der Vorfußbereich in sich geschlossen ist und der Einstieg nach Abklappen eines schwenkbaren Heckteiles ermöglicht wird. Gerade bei solchen Ausbildungen eines Skischuhes ist die Manschette und der Heckteil des Schuhes jeweils als Halbschale ausgebildet und relativ zur Schale verschwenkbar. Die Verformbarkeit derartiger Halbschalen und die Schwenkbarkeit derselben an der Schale ermöglicht es bei derartigen Schuhen nur ungenügend, die Abstützkräfte über diese schwenkbaren Bauteile aufzunehmen. Demgegenüber ist der Ristbereich eines Skischuhes mit geschlossener Schale überaus formstabil und stellt daher eine sichere Abstützung der auf eine insbesondere im Beuge- und Schienbeinbereich angeordnete Platte wirkenden Kräfte dar. Das Betätigungsglied, welches an der Außenseite der Schale zugänglich sein muß, kann in einfacher Weise von einer Ringmutter gebildet sein, in welche mit einem Gewinde ausgestattete Bolzen des Druckstückes einschraubbar sind. Es ist jedoch ohne weiteres möglich, daß Druckstück als hydraulisches oder pneumatisches Zylinder-Kolben-Aggregat mit entsprechend von außen betätigbarer Druckmittelzufuhr bzw. Pumpe auszubilden.

Gemäß der EP-A 84 89 0229.2 ist die Ausbildung jedoch so getroffen, daß das Betätigungsglied von einem schwenkbaren Hebel im Ristbereich der Schale gebildet ist, dessen Schwenkachse im wesentlichen quer zur Schuhlängsachse verläuft, und daß der Hebel an seiner der Schale zugewandten Seite das Druckstück aufweist, welches mit der Stützplatte zusammenwirkt. Mittels einer derartigen schwenkbaren Betätigungseinrichtung lassen sich je nach Abstand der Anlenkstelle des schwenkbaren Hebels an der Schale und der Angriffsstelle des Druckstückes am schwenkbaren Hebel beliebige Hebelübersetzungen einstellen und es läßt sich mit einem relativ geringen Kraftaufwand eine relativ hohe Druckspannung aufbringen. Bei einer derartigen Ausbildung kann das Druckstück als Federzunge ausgebildet sein oder aber in einfacher Weise um eine zur Schwenkachse des Hebels parallele Achse schwenkbar am Hebel angelenkt sein, wodurch die Betätigung und Einstellung der wirksamen Länge wesentlich vereinfacht wird.

Ausgehend von einer derartigen Ausbildung zielt die vorliegende Erfindung darauf ab, die Kraftübertragung vom Druckstück auf die Stützplatte zu verbessern und auch bei Verschwenkung des Schaftes relativ zur Schale sicherzustellen, daß ein komfortabler Sitz im Schuh gewährleistet ist. Zur Lösung dieser Aufgabe besteht die Erfindung im wesentlichen darin, daß das Druckstück mit einem federblattartigen Element zusammenwirkt, welches an seinem der Angriffsstelle des Druckstückes abgewandten Ende an der Innenseite der Schale bzw. des Schaftes angelenkt bzw. festgelegt ist. Während gemäß der älteren Anmeldung EP-A 84 89 0229.2 die Stützplatte einen vorzugsweise federnd ausgebildeten Fortsatz aufweist, dessen freies Ende mit dem Druckstück in Wirkverbindung bringbar ist, wird nun die Krafteinleitung dadurch vergleichmäßigt, daß bei Druckbeanspruchung des federblattartigen Elementes durch das Druckstück eine mehr oder minder starke Durchbiegung dieses federblattartigen Elementes erzielt wird. Auf Grund der Durchbiegung des federblattartigen Elementes wird nun die Druckkraft auf die Stützplatte flächig ausgeübt und die Stützplatte nicht selbst auf Durchbiegung beansprucht. Der Druck wird auf diese Weise noch besser über die Fläche der Stützplatte verteilt und es werden an die Flexibilität der Stützplatte geringere Anforderungen gestellt als bei einer Ausbildung, bei welcher die Stützplatte einen federnd ausgebildeten Fortsatz trägt. Die Stützplatte kann hiebei steifer ausgebildet werden und besser gepolstert werden. Gleichzeitig können die dicken Abmessungen der Stützplatte bei einer derartigen Ausbildung verringert werden.

Gemäß einer weiteren bevorzugten Ausbildung der erfindungsgemäßen Einrichtung ist hiebei das untere der Schuhspitze zugewandte Ende der Stützplatte an der Schale angelenkt bzw. festgelegt. Auf diese Weise wird eine gute Lagefixierung der Stützplatte erzielt und ein günstiger Belastungsausgleich erzielt, wenn der Schaft relativ zur Schale verschwenkt wird. Um einen möglichst großen Teilbereich der Fläche der Stützplatte durch die Krümmung des federblattartigen Elementes mit Druck beaufschlagen zu können, ist vorzugsweise die Ausbildung so getroffen, daß das federblattartige Element die Stützplatte in Längsrichtung des Schuhes übergreift.

Um die Bedienbarkeit der Einrichtung zu vereinfachen ist vorzugsweise das Druckstück als federnde Klemme ausgebildet in welcher ein Teil der Stützplatte, ein Fortsatz derselben oder das federblattartige Element einführbar ist. Durch Betätigung der federnden Klemme läßt sich die Klemme an verschiedenen Stellen des Fortsatzes, des federblattartigen Elementes oder der Stützplatte in Klemmverbindung bringen, wodurch eine rasche Veränderung der wirksamen Länge des Druckstückes erzielt wird. In besonders einfacher Weise ist die Ausbildung hiebei so getroffen, daß die Klemme aus einem relativ zum schwenkbaren Hebel schwenkbaren Unterteil und einem eine Durchbrechung des schwenkbaren Hebels durchsetzenden, am schwenkbaren Unterteil schwenkbar angelenkten Betätigungsteil besteht. Auf diese Weise wird auch eine formschöne Ausbildung gewährleistet und die Betätigung der Klemme kann durch die Durchbrechung des schwenkbaren Hebels hindurch jederzeit erfolgen.

Zur groben Voreinstellung des gewünschten Druckes auf die Abstützplatte gemäß dem Stammpatent kann vorzugsweise das freie Ende des Fortsatzes wenigstens zwei in axialer Richtung des Fortsatzes nebeneinander liegende, insbesondere im Längsschnitt sägezahnartige Angriffstellen für das Druckstück aufweisen, wobei die Feinverstellung dann in der Folge unmittelbar am Druckstück selbst vorgenommen werden kann. Erfindungsgemäß wird diese Ausbildung vorzugsweise so weitergebildet, daß der Fortsatz der Stützplatte bzw. das federblattartige Element ein sägezahnartiges Profil trägt, dessen steile Flanken dem Druckstück zugewandt sind, und daß die dem Fortsatz zugewandten Enden der Klemme mit dem sägezahnartigen Profil in Eingriff bringbar sind. Durch Betätigung der Klemme läßt sich somit die Klemme relativ zum sägezahnartigen Profil des Fortsatzes verschieben und nach dem Loslassen der Klemme rastet die Klemme in der jeweiligen Position des sägezahnartigen Profiles ein. Die steilen Flanken des sägezahnartigen Profiles gewährleisten hiebei eine sichere Abstützung in Druckrichtung und durch die Anordnung der steilen Flanken in Richtung zum Druckstück läßt sich eine rasche Verstellung durch über die flacheren Flanken abgleitendes Ratschen der Klemme verwirklichen. Sobald das Betätigungsglied neuerlich geschlossen wird, rastet die Klemme hiebei in der neuen Position ein, da sie in die Gegenrichtung auf Grund der steilen Flanken nicht ohne Betätigung der Klemme zurücktreten kann.

In besonders vorteilhafter und formschöner Weise kann das Betätigungsglied gemäß dem Stammpatent, insbesondere der schwenkbare Hebel, in der Schließlage in eine Ausnehmung der Schale eintauchen, wodurch sich eine glatte und fließende Außenkontur des Schuhes ergibt. Zur Erleichterung der Betätigung eines im besonderen von einem Hebel gebildeten Betätigungsgliedes weist hiebei vorzugsweise der schwenkbare Hebel einen die Schale des Schuhes übergreifenden seitlichen Betätigungsfortsatz auf. Auf diese Weise ist die einfache Betätigung des schwenkbaren Hebels ohne unbeabsichtigte Verstellung der Klemme möglich, da der Fortsatz den Betätigungsteil des schwenkbaren Hebels bildet und räumlich von derjenigen Stelle getrennt ist, an welcher die Klemme betätigt werden kann.

Die Erfindung wird nachfolgend anhand von in der Zeichnung dargestellten Ausführungsbeispielen näher erläutert. In dieser zeigen Fig. l einen Längsschnitt durch einen Schuh mit einer ersten Ausführungsform der Einrichtung gemäß dem Stammpatent, Fig. 2 eine vergrößerte Teilansicht des Ristbereiches eines derartigen Schuhes mit einer abgewandelten Ausführungsform der erfindungsgemäßen Einrichtung, Fig. 3 eine erfindungsgemäße Ausbildung des Betätigungsgliedes in der Draufsicht und Fig. 4 eine Seitenansicht der Ausbildung nach Fig. 3, Fig. 5 eine weitere Ausbildung der erfindungsgemäßen Einrichtung im Längsschnitt analog der Fig. 1 und Fig. 6 eine abgewandelte Ausführungsform analog der Darstellung in Fig. 5.

In Fig. 1 ist die Schale eines Skischuhes 1 mit 2 bezeichnet. An dieser Schale 2 sind schwenkbar eine Heckklappe 3 und eine Manschette 4 angelenkt, wobei die entsprechende Schwenkachse ungefähr im Knöchelbereich des Schuhes liegt. Innerhalb der Schale 2 ist ein Innenschuh 5 angeordnet.

Im Vorfuß- bzw. Ristbereich der Schale 2 ist ein schwenkbarer Hebel 6 angeordnet, dessen Schwenkachse 7 im wesentlichen quer zur Längsebene des Schuhes 1 verläuft. Am Betätigungshebel 6 ist um eine Achse 8, welche im wesentlichen parallel zur Schwenkachse 7 verläuft, schwenkbar ein Druckstück 9 angelenkt, dessen Länge veränderlich einstellbar ist. Die Verstellvorrichtung wird hiebei schematisch durch eine Überwurfmutter 10 angedeutet, in welche die Bolzengewinde der beiden Teile des Druckstückes eintauchen.

Das freie Ende 11 des Druckstückes 9 greift an Angriffsstellen 12 eines federnden Fortsatzes 13 an. Der Fortsatz 13 ist mit einer Abstützplatte 14 aus elastisch deformierbaren Material verbunden.

Die Abstützplatte 14 liegt schienbeinseitig am Innenschuh 5 an und ist bei 15 an der Schale gelagert. Ein Verschwenken des Hebels 6 im Sinne des Pfeiles 16 bewirkt unter Zwischenschaltung des Druckstückes 9 und des federnden Fortsatzes 13 eine Druckbeanspruchung der Stützplatte 14 und damit eine Verbesserung des Haltes eines Fußes im Innenschuh 5.

Die Angriffsstellen 12 am federnden Fortsatz 13 sind hiebei im Längsschnitt sägezahnartig ausgebildet, so daß eine Grobverstellung des gewünschten Druckes auf die Stützplatte 14 an dieser Stelle erfolgen kann. Der Angriff des freien Endes 11 des Druckstückes 9 kann lediglich in Druckrichtung kraftschlüssig erfolgen. Es ist jedoch vorteilhaft, eine lösbare formschlüssige Verbindung vorzusehen, so daß nach einem öffnen des Hebels 6 entgegen der Richtung des Pfeiles 16 das Druckstück 9 in eine definierte Lage gelangt, in welcher die Betätigung des Verstellgliedes bzw. der Überwurfmutter 10 besonders leicht ist. Der federnde Fortsatz 13 kann an der Innenseite der Schale gegen seitliche Verschiebung geführt sein, so daß eine exakte Druckeinleitung ermöglicht wird.

Bei der Ausbildung nach Fig. 2 ist der vordere Endbereich der Schale 2 dargestellt. Die Stützplatte 14 ist über eine Anlenkstelle 15 mit einem Fortsatz 16 verbunden, wobei dieser Fortsatz 16 wiederum als Bandfeder oder federnder Stab ausgebildet sein kann. Der Betätigungshebel ist wiederum mit 6 bezeichnet und um die Achse 7 im vorderen Bereich der Schale an der Schale schwenkbar angelenkt. Dieser Betätigungshebel 6 wirkt mit seinem freien Ende mit einem Hebel 17 zusammen, welcher an der Schale, beispielsweise nahe dem Grund 18 der Ausnehmung angelenkt ist. Dieser Hebel 17 bewirkt durch Verschwenken eine Anhebung des Hebels 6 in Richtung des Pfeiles 19. Gleichzeitig ermöglicht dieser Hebel 17 eine Führung des Fortsatzes 16 in geschlossenem Zustand des Hebels 6. Nach einem derartigen Anheben kann der Hebel 6 in die strichliert dargestellte Offenstellung verschwenkt werden, wobei die Anlenkachse 8 des Druckstückes 9 in eine Position gelangt, wie sie der Darstellung nach Fig. 1 entspricht. Auch bei dieser Ausbildung ist das Druckstück wiederum mit einem Gewindebolzen ausgestattet, welcher in einer Mutter 10 verschraubt werden kann, wodurch die wirksame Länge der Kraftübertragung zwischen dem Hebel 6 und der flexiblen Stützplatte 14 verstellen läßt. Bei dieser Ausbildung besteht lediglich ein druckschlüssiger Kontakt zwischen dem Druckstück 9 und dem freien Ende des Fortsatzes 16, so daß das freie Ende des Druckstückes 9 bei einem öffnen des Hebels 6 außer Eingriff mit dem balligen freien Ende 20 des Fortsatzes 16 gelangt. Um sicherzustellen, daß bei einem Schließvorgang der gewünschte Druck wiederum eingeleitet wird, ist hier in vorteilhafter Weise an der Anlenkachse 8 des Druckstückes 9 eine Feder 21 vorgesehen, welche das freie Ende des Druckstückes 9 in Anlage am Grund 18 der Ausnehmung für den Hebel 6 hält.

Bei der Ausbildung nach Fig. 3 ist ein Betätigungsglied 21 dargestellt, welches analog dem Hebel 6 an der Schale eines Skischuhes angelenkt ist. Der Hebel 21 weist eine Durchbrechung 22 auf, durch welche ein Teil des Druckstückes hindurchtreten kann, wobei das Druckstück nunmehr, wie aus Fig. 4 deutlicher ersichtlich ist, als Klemme ausgebildet ist. Der Hebel 21 weist weiters einen seitlichen Fortsatz 23 auf, welcher die Schale außen übergreift und auf diese Weise die Betätigung des Hebels 21 erleichtert. Wie deutlich aus Fig. 4 ersichtlich ist, besteht das Druckstück nunmehr aus einem um eine Achse 24 schwenkbar gelagerten Unterteil 25, an welchem um eine Achse 26 schwenkbar angelenkt ein Betätigungsteil 27 gelagert ist. Das freie Ende des Betätigungsteiles 27 ist mit 28 bezeichnet und es ist eine Feder 29 vorgesehen, welche dieses freie Ende 28 federnd in Richtung zum schwenkbaren Unterteil 25 verschwenkt. Das freie Ende 28 übt somit auf einen zwischen dem Unterteil 25 und dem freien Ende 28 eingeführten Teil der Stützplatte bzw. einen Fortsatz eine Klemmwirkung aus. Zur Lösung der Klemmwirkung wird der Betätigungsteil 27 niedergedrückt, wodurch das freie Ende 28 außer Eingriff mit einem Teil der Stützplatte bzw. einem Fortsatz derselben gelangt, wobei zur Erleichterung des Niederdrückens das Betätigungsteil 27 eine ballige Ausnehmung 30 aufweist.

Bei den Ausbildungen nach den Fig. 5 und 6 ist die Druckplatte 14 mit ihrem unteren Ende an der Schale 2 gelagert. Für die Festlegung ist eine Nietverbindung 31 vorgesehen. Am Schaft 3 ist ein federblattartiges Element 32 angelenkt bzw. festgelegt, wobei hiefür eine Nietverbindung 33 vorgesehen ist. Die Festlegung des federblattartigen Elementes 32 erfolgt an dem dem Druckstück abgewendeten Ende des federblattartigen Elementes 32, und das federblattartige Element 32 übergreift in Längsrichtung des Schuhes gesehen die Stützplatte 14.

Bei der Ausbildung nach Fig. 5 ist ein Betätigungshebel 34 vorgesehen, in welchem schwenkbar ein diesen Betätigungshebel 34 durchsetzendes Druckstück 35 gelagert ist. Das Druckstück 35 wird federnd in Richtung zum federblattartigen Element 32 gedrückt und greift mit seinem freien Ende in eine sägezahnartige Profilierung 36 des federblattartigen Elementes 32 ein. Bei Verschwenken des Betätigungshebels 34 im Sinne des Pfeiles 37 wird somit das federblattartige Element 32 stärker gewölbt und übt einen Druck in Richtung der Pfeile 38 auf die Stützplatte 14 aus. Die Druckverteilung paßt sich hiebei der tatsächlichen anatomischen Form des Fußes überaus günstig an.

Bei der Ausbildung nach Fig. 6 unterscheidet sich der Betätigungshebel von der Ausbildung nach Fig. 1 lediglich durch einen seitlichen Fortsatz 39, welcher die Bedienbarkeit erleichtert. Das dem Druckstück 9 zugewandte Ende des federblattartigen Elementes 32 weist hiebei eine Klaue 40 auf, in welche das freie Ende 11 des Druckstückes 9 eingreifen kann. Die Längenveränderbarkeit des Druckstückes ergibt sich durch Einschrauben des freien Endes 11 in ein Muttergewinde des Druckstückes 9. Bei einer derartigen Ausbildung kann auf eine Federvorspannung des Druckstückes 9 in Richtung zum Grund der Ausnehmung, in welcher der Betätigungshebel schwenkbar gelagert ist, entfallen, da das Druckstück 9 auf Grund der Schwerkraft bei freier Verschwenkung um die Anlenkachse 8 immer in eine Stellung gelangt, bei welcher bei Schließen des Betätigungshebels auch ein Eingriff in die Klaue 40 des federblattartigen Elementes 32 erfolgt. Es ist jedoch auch bei dieser Ausbildung vorteilhaft, das Druckstück 9 unter Federbelastung in Richtung zu seiner Aufnahmestellung in die Klaue 40 zu halten, was durch eine Blattfeder oder durch eine ebene Spiralfeder verwirklicht werden kann.

## Patentansprüche

1. Einrichtung zur Abstützung eines Fußes im Rist-, Beuge-und/oder Schienbeinbereich eines Schuhes, insbesondere Skischuhes (1), mit einer relativ zur Schale (2) des Schuhes (1) abgestützten und in ihrer Lage verstellbaren Stützplatte (14), bei welcher ein im wesentlichen in Schuhlängsrichtung verlaufendes, mit der Stützplatte (14) in Wirkverbindung bringbares Druckstück (9) vorgesehen ist, dessen Betätigungsglied (6) an der Außenseite der Schale (2) liegt und dessen wirksame Länge verstellbar und einstellbar ist, das Betätigungsglied von einem schwenkbaren Hebel (6) im Ristbereich der Schale (2) gebildet ist, dessen Schwenkachse (7) im wesentlichen quer zur Schuhlängsachse verläuft, der Hebel (6) an seiner der Schale (2) zugewandten Seite das Druckstück (9) aufweist, welches mit der Stützplatte (14) zusammenwirkt, und das Druckstück (9) um eine zur Schwenkachse (7) des Hebels (6) parallele Achse (8) schwenkbar am Hebel (6) angelenkt ist, dadurch gekennzeichnet, daß das Druckstück (9) mit einem federblattartigen Element (13) zusammenwirkt, welches an seinem der Angriffstelle (12) des Druckstückes (9) abgewandten Ende an der Innenseite der Schale (2) bzw. des Schaftes angelenkt bzw. festgelegt ist.

2. Einrichtung nach Anspruch 1, dadurch gekennzeichnet, daß das untere, der Schuhspitze zugewandte Ende der Stützplatte (14) an der Schale (2) angelenkt bzw. festgelegt ist.

3. Einrichtung nach Anspruch 1 oder 2, dadurch gekennzeichnet, daß das federblattartige Element (13) die Stützplatte (14) in Längsrichtung des Schuhes (1) übergreift.

4. Einrichtung nach Anspruch 1, 2 oder 3, dadurch gekennzeichnet, daß das Druckstück (9) als federnde Klemme ausgebildet ist, in welche ein Teil der Stützplatte (14), ein Fortsatz derselben oder das federblattartige Element (13) einführbar ist.

5. Einrichtung nach einem der Ansprüche 1 bis 4, dadurch gekennzeichnet, daß die Klemme aus einem relativ zum schwenkbaren Hebel (21) schwenkbaren Unterteil (25) und einem eine Durchbrechung (22) des schwenkbaren Hebels (21) durchsetzenden, am schwenkbaren Unterteil (25) schwenkbar angelenkten Betätigungsteil (27) besteht.

6. Einrichtung nach einem der Ansprüche 1 bis 5, dadurch gekennzeichnet, daß der Fortsatz der Stützplatte (14) bzw. das federblattartige Element (32) ein sägezahnartiges Profil (36) trägt, dessen steile Flanken dem Druckstück (35) zugewandt sind und daß die dem Fortsatz zugewandten Enden der Klemme mit dem sägezahnartigen Profil (36) in Eingriff bringbar sind.

7. Einrichtung nach einem der Ansprüche 1 bis 6, dadurch gekennzeichnet, daß der schwenkbare Hebel (21) einen die Schale (2) des Schuhes (1) übergreifenden seitlichen Betätigungsfortsatz (23) trägt.
